# EUROPÄISCHE PATENTSCHRIFT

(11) **EP 3 921 576 B1**
(45) Veröffentlichungstag und Bekanntmachung des Hinweises auf die Patenterteilung: **15.11.2023**
(21) Anmeldenummer: 20714906.3
(22) Anmeldetag: 16.03.2020
(51) Int. Cl.: F23R 3/00

(54) **RESONATOR, VERFAHREN ZUR HERSTELLUNG EINES SOLCHEN SOWIE MIT EINEM SOLCHEN VERSEHENE BRENNERANORDNUNG**
RESONATOR, METHOD FOR PRODUCING SUCH A RESONATOR, AND COMBUSTOR ARRANGEMENT EQUIPPED WITH SUCH A RESONATOR
RÉSONATEUR, PROCÉDÉ DE FABRICATION D'UN RÉSONATEUR DE CE TYPE, ET ENSEMBLE BRÛLEUR POURVU D'UN RÉSONATEUR DE CE TYPE

(30) Priorität: 17.04.2019 DE 102019205540
(43) Veröffentlichungstag der Anmeldung: 15.12.2021
(73) Patentinhaber: Siemens Energy Global GmbH & Co. KG, 81739 München (DE)
(72) Erfinder: KRUSCH, Claus, 45257 Essen (DE)
(86) Internationale Anmeldenummer: PCT/EP2020/057044
(87) Internationale Veröffentlichungsnummer: WO 2020/212039

(56) Entgegenhaltungen:
- DE-A1-102006 026 969
- GB-A- 2 309 296
- US-A1- 2012 167 574
- US-A1- 2015 113 990
- US-A1- 2015 367 953
- US-A1- 2018 010 798

## Beschreibung

Die Erfindung betrifft einen ringförmigen Resonator mit einer Vielzahl von Perforationen für den Einbau in eine Brenneranordnung einer stationären Gasturbinenanlage. Ferner betrifft die Erfindung ein Verfahren zur Herstellung eines erfindungsgemäßen Resonators sowie eine Brenneranordnung für eine Gasturbinenanlage mit einer einen Brenner aufweisenden Brennereinheit, einer Übergangsleitung, die stromabwärts der Brennereinheit angeordnet und dazu ausgelegt ist, das durch den Brenner erzeugte Heißgas zu einer Turbine zu leiten, und zumindest einem solchen Resonator. Ein ringförmiger Resonator gemäß dem Stand der Technik ist aus der DE 10 2006 026 969 A1 bekannt.

Brenneranordnungen werden in Gasturbinenanlagen dazu eingesetzt, Heißgas zu erzeugen und zum Turbineneintritt zu leiten. Hierzu umfassen sie neben einer Brennereinheit eine als Rohrleitung ausgebildete Übergangsleitung, die in Fachkreisen auch als "Transition" bezeichnet werden. Die Übergangsleitung ist während des Betriebs der Gasturbinenanlage thermisch hoch beansprucht. Entsprechend ist sie aus einem hochtemperaturbeständigen Material hergestellt, üblicherweise aus einem dünnwandigen Nickelbasiswerkstoff mit innenliegenden Kühlkanälen, und weist ein inneres Schichtsystem zur Wärmedämmung (TBC + MCrAlY) auf. Zur Reduzierung akustischer Verbrennungsschwingungen ist es bekannt, hinter dem Flammenbereich im so genannten "Basket" der Brennereinheit zumindest einen aus Metall hergestellten ringförmigen Resonator anzuordnen. Der Resonator stellt technisch eine Schwachstelle der Brenneranordnung dar, da er regelmäßig Rissbefunde aufweist und die Lebensdauer des "Basket" begrenzt. Die Neuherstellung und der Austausch eines Resonators sind sehr aufwändig und kostenintensiv. Unter Berücksichtigung der Tatsache, dass aufgrund der immer höher werdenden Anforderungen an Gasturbinenanlagen mit einer weiteren Intensivierung der Befundungssituation zu rechnen ist, besteht eine Aufgabe der vorliegenden Erfindung darin, die Instandhaltung von Brenneranordnungen einfacher und preiswerter zu gestalten.

Zur Lösung dieser Aufgabe schafft die vorliegende Erfindung einen Resonator der eingangs genannter Art, der aus feuerfester Keramik hergestellt ist. Dies führt dazu, dass der Resonator bei den während des Betriebs einer Brenneranordnung vorherrschenden Temperaturen deutlich weniger zur Rissbildung neigt, wodurch der Wartungsaufwand und die Kosten deutlich reduziert werden.

Der Resonator weist eine sich in axialer Richtung konisch verjüngende Außenumfangsfläche auf, so dass er in eine ringförmige metallische Mantelstruktur mit sich ebenfalls konisch verjüngender Mantelfläche eingesetzt und an dieser befestigt werden kann.

An der Außenumfangsfläche des Resonators ist eine Vielzahl von in radialer Richtung wirkenden Federelementen angeordnet. Solche Federelemente ermöglichen ein radiales und axiales Verspannen des Resonators, wenn dieser in eine metallische Mantelstruktur eingesetzt wird, unter Beibehaltung eines Ringspaltes zwischen Resonator und Mantelstruktur, so dass Wärmedehnungsunterschiede kompensiert und der Resonator unter allen Betriebsbedingungen kraftbegrenzt fixiert werden kann.

Gemäß einer Ausgestaltung der vorliegenden Erfindung handelt es sich bei den Federelementen um sich in axialer Richtung erstreckende, radial auswärts gebogene Blattfedern. Auf dieses Weise wird ein einfacher und preiswerter Aufbau erzielt. Die Federelemente weisen in Umfangsrichtung vorteilhaft gleichmäßige Abstände zueinander auf, was eine zentrierte Positionierung des Resonators innerhalb der Mantelstruktur ermöglicht.

Der Resonator kann einteilig ausgebildet oder aus mehreren Ringsegmenten zusammengesetzt sein.

Ferner schafft die vorliegende Erfindung ein Verfahren zur Herstellung eines erfindungsgemäßen Resonators, bei dem im Rahmen des Urformprozesses des ringförmigen Resonators bevorzugt additiv hergestellte Formeinsätze zur Ausbildung der Perforationen eingesetzt werden. Die Perforationen können bei der Herstellung des Resonators geometrisch auf gewünschte Dämpfungsfrequenzen abgestimmt werden. Zu diesem Zweck können Parameter variiert werden, wie beispielsweise das Lochflächenverhältnis, also das Verhältnis aller Lochflächen zur Gesamtfläche, die Resonatordicke, der Radius der Lochungen oder dergleichen. Auch das bei der Montage des Resonators gewählte Spaltmaß zwischen dem Resonator und einer metallischen Mantelstruktur hat einen Einfluss auf die Dämpfungsfrequenz.

Zudem schlägt die vorliegende Erfindung eine Brenneranordnung für eine Gasturbinenanlage mit einer einen Brenner aufweisenden Brennereinheit, einer Übergangsleitung, die stromabwärts der Brennereinheit angeordnet und dazu ausgelegt ist, das durch den Brenner erzeugtes Heißgas zu einer Turbine zu leiten, und zumindest einem erfindungsgemäßen Resonator vor.

Bevorzugt ist der zumindest eine Resonator in einer ringförmigen metallischen Mantelstruktur mit sich in Stromabwärtsrichtung konisch verjüngendem Querschnitt mit radialer und axialer Vorspannung aufgenommen, wobei Federelemente zwischen dem Resonator und der Mantelstruktur angeordnet sind.

Vorteilhaft ist die radiale und axiale Vorspannung über ein insbesondere ringförmig ausgebildetes Druckelement aufgebracht, das stirnseitig an der Mantelstruktur lösbar befestigt ist, insbesondere mit dieser verschraubt ist. Dieses Druckelement drückt also axial gegen den oder die in eine Mantelstruktur eingesetzten Resonator(en) und spannt die Federelemente mit der gewünschten Vorspannung.

Die Mantelstruktur kann durch die Brennereinheit oder durch die Übergangsleitung selbst gebildet oder als separate Komponente vorgesehen sein, die zwischen der Brennereinheit und der Übergangsleitung angeordnet ist.

Weitere Merkmale und Vorteile der vorliegenden Erfindung werden anhand der nachfolgenden Beschreibung unter Bezugnahme auf die beiliegende Zeichnung deutlich. Darin ist
- Figur 1: eine Schnittansicht eines Bereiches einer bekannten Gasturbinenanlage;
- Figur 2: eine perspektivische Ansicht eines Resonators gemäß einer nicht erfindungsgemäßen Ausführungsform;
- Figur 3: eine perspektivische Explosionsansicht eines Teilbereiches einer erfindungsgemäßen Brenneranordnung, die Resonatoren gemäß einer Ausführungsform der vorliegenden Erfindung aufweist; und
- Figur 4: eine Schnittansicht der in Figur 2 dargestellten Anordnung im montierten Zustand.

Gleiche Bezugsziffern beziehen sich nachfolgend auf gleichartige Bauteile oder Bauteilabschnitte.

Figur 1 zeigt einen Bereich einer bekannten Gasturbinenanlage 1, in dem eine Brennereinheit 2 in ein Gehäuse 3 der Gasturbinenanlage 1 eingesetzt ist. Die Brennereinheit 2 ist über einen Flansch 4 mit einem Verbindungsgehäuse 5 verbunden, das wiederum mit dem Gehäuse 3 verschraubt ist. Grundsätzlich kann der Flansch 4 aber auch direkt an dem Gehäuse 3 befestigt sein und entsprechend auf das Verbindungsgehäuse 5 verzichtet werden. Die Brennereinheit 2 umfasst einen Brenner 6 und eine sich stromabwärts an diesen anschließende rohrförmige Brennkammer 7, die häufig auch als "Basket" bezeichnet wird. Im Bereich der Brennkammer 7 ist hinter dem Flammbereich des Brenners 6 ein metallischer Resonator 8 vorgesehen, der zur Reduzierung akustischer Verbrennungsschwingungen vorgesehen ist. Das Auslassende der Brennkammer 7 ist mit einem Einlassende einer auch als "Transition" bezeichneten Übergangsleitung 9 verbunden, die über eine Justier- und Fixiereinrichtung 10 an dem Gehäuse 3 gehalten und dazu ausgelegt ist, das durch den Brenner 6 erzeugte Heißgas zu einer stromabwärts positionierten, vorliegend nicht dargestellten Turbine der Gasturbinenanordnung 1 zu leiten. Die Brennereinheit 2 und die Übergangsleitung 9 bilden gemeinsam eine Brenneranordnung. Die Gasturbinenanlage 1 umfasst mehrere dieser Brenneranordnungen, welche die Turbine mit Heißgas versorgen.

Die Brenneranordnungen sind während des Betriebs der Gasturbinenanlage 1 thermisch hoch beansprucht. Die hohen Temperaturen führen bei den Resonatoren 8 zu Rissbildungen, weshalb die Brennkammern 7 regelmäßig repariert oder ausgetauscht werden müssen. Dies ist sehr zeit- und kostenintensiv.

Figur 2 zeigt einen ringförmigen Resonator 8 gemäß einer nicht erfindungsgemäßen Ausführungsform, der aus feuerfester Keramik hergestellt ist. Der Resonator 8 weist eine sich in axialer Richtung A von einem Außendurchmesser Dₐ₁ zu einem Außendurchmesser Dₐ₂ konisch verjüngende Außenumfangsfläche 11 und eine Innenumfangsfläche 12 auf, die sich vorliegend parallel zur Außenumfangsfläche 11 erstreckt und somit ebenfalls in axialer Richtung konisch von einem Innendurchmesser Dᵢ₁ zu einem Innendurchmesser Dᵢ₂ verjüngt. An der Außenumfangsfläche 11 ist eine Vielzahl von Perforationen 13 ausgebildet. Die Größe, Anzahl, Verteilung und Form der einzelnen Perforationen 13 können bei der Herstellung des Resonators 8 zur Erzielung einer gewünschten Dämpfungsfrequenz frei gewählt werden. Die Perforationen 13 werden bevorzugt im Rahmen des Urformprozesses des Resonators 8 unter Einsatz additiv hergestellter Formeinsätze hergestellt, wobei grundsätzlich natürlich auch andere oder ergänzende Fertigungstechniken eingesetzt werden können.

Die Figuren 3 und 4 zeigen Resonatoren 8 gemäß einer Ausführungsform der vorliegenden Erfindung, die analog zu dem in Figur 2 dargestellten Resonator 8 aus feuerfester Keramik hergestellt und mit Perforationen 13 versehen sind. Ein Unterschied besteht darin, dass die in Figur 3 dargestellten Resonatoren 8 nicht einteilig, sondern aus mehreren Ringsegmenten 14 zusammengesetzt sind. An der Außenumfangsfläche 11 ist eine Vielzahl von in radialer Richtung wirkenden Federelementen 15 positioniert, die vorliegend als sich in axialer Richtung erstreckende, radial auswärts gebogene Blattfedern ausgebildet und gleichmäßig über die Außenumfangsfläche 11 verteilt angeordnet sind. Zur Aufnahme der Federelemente 15 können in der Außenumfangsfläche 11 des Resonators 8 Vertiefungen ausgebildet sein, wobei dies nicht zwingend erforderlich ist. Die beiden in Figur 3 dargestellten Resonatoren 8 werden bei ihrer Montage axial hintereinander mit dem jeweils kleineren Außendurchmesser Dₐ₂ voran in eine metallische Mantelstruktur 16 eingesetzt, so dass die Federelemente 15 mit der Innenwand der Mantelstruktur 16 in Eingriff kommen. Dann werden die Resonatoren 8 über ein vorliegend ringförmig ausgebildetes Druckelement 17 entgegen der Federkraft der Federelemente 15 weiter in die Mantelstruktur 16 eingeschoben, woraufhin das Druckelement 17 unter Verwendung von Befestigungsschrauben 18 stirnseitig an der Mantelstruktur 16 befestigt wird. Auf diese Weise werden die Resonatoren 8 unter Beibehaltung eines Ringspaltes 19 zwischen den Resonatoren 8 der Mantelstruktur 16 unter Ausübung einer radialen und axialen Vorspannung fixiert. Das Maß des Ringspaltes 19 ist dabei in gewissen Grenzen einstellbar und wirkt sich ebenfalls auf die Dämpfungsfrequenz bzw. Dämpfungsfrequenzen der Resonatoren 8 aus. Die Mantelstruktur 16 kann grundsätzlich einen Teil der Brennkammer 7 der Brennereinheit 2 oder einen Teil der Übergangsleitung 9 bilden oder wie in den Figuren 3 und 4 gezeigt als separate Komponente vorgesehen sein, die zwischen der Brennereinheit 2 und der Übergangsleitung 9 eingesetzt und daran befestigt wird.

Es sollte klar sein, dass der in Figur 2 dargestellte Resonator 8 ebenso wie die in den Figuren 3 und 4 dargestellten Resonatoren 8 unter Verwendung einer Mantelstruktur 16, von Federelementen 15 und eines Druckelementes 17 montiert werden kann.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Ringförmiger Resonator (8) mit einer Vielzahl von Perforationen (13) für den Einbau in eine Brenneranordnung einer stationären Gasturbinenanlage (1),
wobei der Resonator (8) aus feuerfester Keramik hergestellt ist, dieser eine sich in axialer Richtung konisch verjüngende Außenumfangsfläche (11) aufweist,
**dadurch gekennzeichnet, dass**
an der Außenumfangsfläche (11) eine Vielzahl von in radialer Richtung wirkenden Federelementen (15) angeordnet ist.

2. Resonator (8) nach Anspruch 1,
**dadurch gekennzeichnet, dass**
es sich bei den Federelementen (15) um sich in axialer Richtung erstreckende, radial auswärts gebogene Blattfedern handelt.

3. Resonator (8) nach Anspruch 1 oder 2,
**dadurch gekennzeichnet, dass**
die Federelemente (15) in Umfangsrichtung gleichmäßige Abstände zueinander aufweisen.

4. Resonator (8) nach einem der vorhergehenden Ansprüche,
**dadurch gekennzeichnet, dass**
dieser aus mehreren Ringsegmenten zusammengesetzt ist.

5. Verfahren zur Herstellung eines Resonators nach einem der vorhergehenden Ansprüche,
**dadurch gekennzeichnet, dass**
im Rahmen des Urformprozesses des ringförmigen Resonators (8) bevorzugt additiv hergestellte Formeinsätze zur Ausbildung der Perforationen (13) eingesetzt werden.

6. Brenneranordnung für eine Gasturbinenanlage (1)
mit einer einen Brenner (6) aufweisenden Brennereinheit (2),
einer Übergangsleitung (9), die stromabwärts der Brennereinheit (2) angeordnet und dazu ausgelegt ist, dass durch den Brenner (6) erzeugtes Heißgas zu einer Turbine zu leiten, und
zumindest einem Resonator (8) nach einem der Ansprüche 1 bis 4.

7. Brenneranordnung nach Anspruch 6,
**dadurch gekennzeichnet, dass**
der zumindest eine Resonator (8) in einer ringförmigen metallischen Mantelstruktur (16) mit sich in Stromabwärtsrichtung konisch verjüngendem Querschnitt mit radialer und axialer Vorspannung aufgenommen ist,
wobei Federelemente (15) zwischen dem Resonator (8) und der Mantelstruktur (16) angeordnet sind.

8. Brenneranordnung nach Anspruch 7,
**dadurch gekennzeichnet, dass**
die radiale und axiale Vorspannung über ein insbesondere ringförmig ausgebildetes Druckelement (17) aufgebracht ist, das stirnseitig an der Mantelstruktur (16) lösbar befestigt ist,
insbesondere mit dieser verschraubt ist.

9. Brenneranordnung nach Anspruch 7 oder 8,
**dadurch gekennzeichnet, dass**
die Mantelstruktur (16) durch die Brennereinheit (2) oder durch die Übergangsleitung (9) ausgebildet oder als separate Komponente vorgesehen ist, die zwischen der Brennereinheit (2) und der Übergangsleitung (9) angeordnet ist.

## Claims

1. Annular resonator (8) with a multiplicity of perforations (13) for installation in a burner arrangement of a stationary gas turbine system (1), the resonator (8) being produced from refractory ceramic, and having an outer circumferential surface (11) which tapers conically in the axial direction, **characterized in that** a multiplicity of spring elements (15) which act in the radial direction are arranged on the outer circumferential surface (11).

2. Resonator (8) according to Claim 1, **characterized in that** the spring elements (15) are radially outwardly curved leaf springs which extend in the axial direction.

3. Resonator (8) according to Claim 1 or 2, **characterized in that** the spring elements (15) are at uniform spacings from one another in the circumferential direction.

4. Resonator (8) according to one of the preceding claims, **characterized in that** it is assembled from a plurality of ring segments.

5. Method for producing a resonator according to one of the preceding claims, **characterized in that**, in the context of the primary forming process of the annular resonator (8), mould inserts which are preferably produced additively are used to configure the perforations (13).

6. Burner arrangement for a gas turbine system (1) with a burner unit (2) which has a burner (6), with a transfer duct (9) which is arranged downstream of the Bernie unit (2) and is designed to conduct hot gas produced by way of the burner (6) to a turbine, and with at least one resonator (8) according to one of Claims 1 to 4.

7. Burner arrangement according to Claim 6, **characterized in that** the at least one resonator (8) is received in an annular metallic shell structure (16) with a cross section which tapers conically in the downstream direction with radial and axial prestress, spring elements (15) being arranged between the resonator (8) and the shell structure (16).

8. Burner arrangement according to Claim 7, **characterized in that** the radial and axial prestressed is applied via a pressure element (17) which is, in particular, of annular configuration and is fastened releasably on the end side to the shell structure (16), in particular is screwed to the latter.

9. Burner arrangement according to Claim 7 or 8, **characterized in that** the shell structure (16) is configured by way of the burner unit (2) or by way of the transfer line (9), or is provided as a separate component which is arranged between the burner unit (2) and the transfer line (9).

## Revendications

1. Résonnateur (8) annulaire ayant une pluralité de perforations (13) à monter dans un agencement de brûleur d'une installation (1) fixe de turbine à gaz,
dans lequel
le résonnateur (8) est fabriqué en céramique réfractaire, celui-ci a une surface (11) périphérique extérieure se rétrécissant coniquement dans une direction axiale,
**caractérisé en ce que**,
sur la surface (11) périphérique extérieure est disposée une pluralité d'éléments (15) de ressort agissant dans la direction radiale.

2. Résonnateur (8) suivant la revendication 1,
**caractérisé en ce que**
les éléments (15) de ressort sont des ressorts à lame s'étendant dans la direction axiale et incurvés vers l'extérieur radialement.

3. Résonnateur (8) suivant la revendication 1 ou 2,
**caractérisé en ce que**
les éléments (15) de ressort sont les uns par rapport aux autres à la même distance dans la direction périphérique.

4. Résonnateur (8) suivant l'une des revendications précédentes,
**caractérisé en ce que**
celui-ci est composé en plusieurs segments annulaires.

5. Procédé de fabrication d'un résonnateur suivant l'une des revendications précédentes,
**caractérisé en ce que**,
dans le cadre du processus de transformation primaire du résonnateur (8) annulaire, on utilise, de préférence des noyaux fabriqués additivement pour la constitution des perforations (13) .

6. Système de brûleur d'une installation (1) de turbine à gaz comprenant une unité (2) de brûleur ayant un brûleur (6), un conduit (9) de passage, qui est disposé en aval de l'unité (2) de brûleur et qui est conçu pour conduire à une turbine du gaz chaud produit par le brûleur (6), et
au moins un résonnateur (8) suivant l'une des revendications 1 à 4.

7. Système de brûleur suivant la revendication 6,
**caractérisé en ce que**
le au moins un résonnateur (8) est reçu avec précontrainte radiale et axiale dans une structure (16) d'enveloppe métallique annulaire de section transversale se rétrécissant coniquement dans la direction en aval de l'écoulement,
dans lequel les éléments (15) de ressort sont disposés entre le résonnateur (8) et la structure (16) d'enveloppe.

8. Système de brûleur suivant la revendication 7,
**caractérisé en ce que**
la précontrainte radiale et axiale est appliquée par un élément (17) de pression constitué en particulier annulairement, qui est fixé de manière amovible du côté frontal à la structure (16) d'enveloppe, en étant notamment vissé à celle-ci.

9. Système de brûleur suivant la revendication 7 ou 8,
**caractérisé en ce que**
la structure (16) d'enveloppe est constituée par l'unité (2) de brûleur ou par le conduit (9) de passage ou est prévue sous la forme d'un élément distinct, qui est monté entre l'unité (2) de brûleur et le conduit (9) de passage.
